# FASCICULE DE BREVET EUROPEEN

(11) **EP 0 849 437 B1**
(45) Date de publication et mention de la délivrance du brevet: **30.01.2002**
(21) Numéro de dépôt: 97402836.7
(22) Date de dépôt: 25.11.1997
(51) Int. Cl.: F01L 1/20

(54) **Dispositif de commande d'une soupape de moteur de véhicule automobile**
Ventilsteuerungseinrichtung für Fahrzeugmotor
Valve driving arrangement for vehicle engine

(30) Priorité: 20.12.1996 FR 9615783
(43) Date de publication de la demande: 24.06.1998
(73) Titulaire: AUTOMOBILES PEUGEOT, 75116 Paris (FR); AUTOMOBILES CITROEN, 92200 Neuilly-sur-Seine (FR)
(72) Inventeur: Chemin, Philippe, 78400 Chatou (FR)
(74) Mandataire: Moncheny, Michel

(56) Documents cités:
- DE-A- 4 327 068
- FR-A- 1 249 387
- FR-A- 2 173 525
- US-A- 3 298 333
- PATENT ABSTRACTS OF JAPAN vol. 13, no. 130 (M-808), 30 mars 1989 & JP 63 297709 A (FUJI HEAVY IND LTD), 5 décembre 1988,

## Description

La présente invention concerne un dispositif de commande d'une soupape de moteur de véhicule automobile.

On connaît déjà dans l'état de la technique un dispositif de commande d'une soupape de moteur de véhicule automobile, du type comprenant un arbre à cames sollicitant une tige de la soupape par l'intermédiaire d'un linguet actionné par une came correspondante de l'arbre, le linguet comportant une première extrémité d'appui montée oscillante sur un organe d'appui porté par une face-support du moteur et une seconde extrémité de commande coopérant avec la tige de soupape, et du type comprenant des moyens de réglage en hauteur de l'organe d'appui par rapport à la face-support.

Le réglage en hauteur de l'organe d'appui permet le réglage du jeu entre le linguet et la came correspondante.

On connaît des moyens de réglage en hauteur de l'organe d'appui du type hydraulique, cet organe formant dans ce cas un poussoir hydraulique.

Ce type de moyens de réglage a pour inconvénient d'entraîner des frottements indésirables entre le linguet et la came correspondante.

On connait également des moyens de réglage en hauteur de l'organe d'appui du type à écrou coopérant avec une partie filetée de l'organe d'appui.

Ce dernier type de moyens de réglage présente divers inconvénients qui, selon les cas, proviennent d'une difficulté d'accès à l'écrou de réglage, de la transmission au linguet d'efforts indésirables lors du serrage de l'écrou et du risque de dévissage de cet écrou.

On connaît aussi dans le document DE-A-4 327 068 un dispositif de commande d'une soupape de moteur de véhicule automobile, du type comprenant un arbre à cames sollicitant une tige de la soupape par l'intermédiaire d'un linguet actionné par une came correspondante de l'arbre, le linguet comportant une première extrémité d'appui montée oscillante sur un organe d'appui porté par une face-support du moteur et une seconde extrémité de commande coopérant avec la tige de soupape, et du type comprenant des moyens de réglage en hauteur de l'organe d'appui par rapport à la face-support, dans lequel l'organe d'appui est monté coulissant parallèlement à sa hauteur sur la face-support, et en ce que les moyens de réglage en hauteur déplaçable sensiblement perpendiculairement à la hauteur de l'organe d'appui, munie d'une rampe de réglage en hauteur coopérant avec une rampe complémentaire ménagée sur l'organe d'appui et, des moyens d'immobilisation des moyens de réglage en hauteur par rapport à la face-support dans une position de réglage souhaitée.

L'invention a pour but de remédier à ces inconvénients de façon à obtenir des moyens de réglage en hauteur de l'organe d'appui peu encombrants, facilement accessibles, fiables et simples à fabriquer.

A cet effet, l'invention a pour objet un dispositif de commande d'une soupape de moteur de véhicule automobile, du type précité, caractérisé en ce que l'organe d'appui est monté coulissant parallèlement à sa hauteur sur la face-support, et en ce que les moyens de réglage en hauteur comprennent, d'une part, une platine déplaçable sensiblement perpendiculairement à la hauteur de l'organe d'appui, munie d'une rampe de réglage en hauteur coopérant avec une rampe complémentaire ménagée sur l'organe d'appui, et d'autre part, des moyens d'immobilisation de la platine par rapport à la face-support dans une position de réglage souhaitée, ladite platine étant montée sur la face-support de manière à être déplaçable en rotation autour d'un axe sensiblement parallèle à la hauteur de l'organe d'appui, la rampe de réglage s'étendant en hélice autour de l'axe de rotation de la platine.

Suivant d'autres caractéristiques de ce dispositif:
- la platine comporte une première boutonnière, traversée par l'organe d'appui, ménagée dans la rampe de réglage ;
- les moyens d'immobilisation de la platine comprennent une vis de serrage de la platine contre la face-support, traversant une seconde boutonnière de la platine et vissée dans un trou taraudé ménagé dans la face-support
- deux boutonnières sont curvilignes et s'étendent autour de l'axe de rotation de la platine, respectivement dans deux secteurs sensiblement opposés diamétralement;
- la platine comporte une face supérieure dans laquelle est ménagée la rampe de réglage et une face inférieure en appui sur la face-support, l'axe de rotation de la platine étant matérialisé par un pivot, solidaire de la face inférieure de la platine, monté tourillonnant dans un trou ménagé dans la face-support ;
- la platine a une forme générale de disque et comporte sur sa périphérie une encoche ou saillie de manoeuvre destinée à coopérer avec un outil de déplacement de la platine en rotation ;
- l'organe d'appui a une forme générale cylindrique allongée suivant sa hauteur et est immobilisé en rotation autour de son axe par coopération de surfaces complémentaires ménagées sur lui-même et sur un épaulement délimitant la rampe de réglage ;
- l'organe d'appui comporte une partie supérieure, s'étendant au-dessus de la platine, munie d'une extrémité rotulante reliée à la première extrémité du linguet, et une partie inférieure, s'étendant en dessous de la platine, emboîtée de façon coulissante dans un trou ménagé dans la face-support ;
- la face-support est une face d'une culasse du moteur.

L'invention sera mieux comprise à la lecture de la description qui va suivre, donnée uniquement à titre d'exemple et faite en se référant aux dessins dans lesquels:
- la figure 1 est une vue en perspective d'un dispositif selon l'invention pour la commande d'une soupape de moteur de véhicule automobile ;
- la figure 2 est une vue de dessus de la figure 1;
- la figure 3 est une vue en coupe suivant la ligne 3-3 de la figure 2;
- la figure 4 est une vue en coupe suivant la ligne 4-4 de la figure 2;
- la figure 5 est une vue en coupe suivant la ligne 5-5 de la figure 3.

On a représenté sur les figures un dispositif 10 selon l'invention pour la commande d'une soupape 12 de moteur à combustion interne pour véhicule automobile.

Le dispositif 10 est agencé dans une culasse 14 du moteur dont on a représenté une face supérieure 16 sur les figures 3 et 5.

Le dispositif 10 comprend un arbre à cames 18 sollicitant une tige 20 de la soupape par l'intermédiaire d'un linguet 22 actionné par une came correspondante 24 de l'arbre 18.

Le linguet 22 comporte une première extrémité d'appui 22A montée oscillante sur un organe d'appui 26 et une seconde extrémité de commande 22B coopérant avec l'extrémité libre de la tige 20 de soupape.

L'organe d'appui 26 est porté par la face supérieure 16 de la culasse, formant support et appelée par la suite "face-support 16".

Le linguet 22 comporte également un rouleau 28 de coopération avec la came 24. Ce rouleau est monté rotatif, entre les deux extrémités 22A,22B du linguet, autour d'un axe matérialisé par une broche 30 sensiblement parallèle à l'arbre à cames 18.

Le rouleau 28 peut tourner librement dans un perçage médian 32 du linguet et fait saillie à l'extérieur de ce perçage 32 pour coopérer avec la came 24.

L'organe d'appui a une forme générale cylindrique allongée suivant sa hauteur et est monté sur la face-support 16 de manière à coulisser parallèlement à sa hauteur, comme cela sera décrit plus en détail par la suite.

Le dispositif de commande 10 comprend des moyens 34 de réglage en hauteur de l'organe d'appui 26 par rapport à la face-support 16.

Ces moyens de réglage 34 comprennent une platine 36 déplaçable sensiblement perpendiculairement à la hauteur de l'organe d'appui 26.

Cette platine 36 est munie d'une rampe 38 de réglage en hauteur coopérant avec une rampe 40 complémentaire ménagée sur l'organe d'appui 26, comme cela est représenté notamment sur la figure 4.

Les moyens de réglage 34 comprennent également des moyens 42 d'immobilisation de la platine 36 par rapport à la face-support 16 dans une position de réglage en hauteur souhaitée.

De préférence, la platine est montée sur la face-support 16 de manière à être déplaçable en rotation autour d'un axe X sensiblement parallèle à la hauteur de l'organe d'appui 26.

Ainsi, dans l'exemple illustré sur les figures, la platine 36 a une forme générale de disque délimitée par deux faces supérieure 36S et inférieure 36I.

La rampe de réglage 38 est ménagée dans la face supérieure 36S de manière à s'étendre en hélice autour de l'axe X de rotation de la platine.

La face inférieure 36I est en appui sur la face-support 16.

L'axe X de rotation de la platine 36 est matérialisé par un pivot 44, venu de matière avec la face inférieure 36I du disque, monté tourillonnant dans un trou borgne 46 ménagé dans la face-support 16.

En se référant notamment à la figure 2, on voit que la platine 36 comporte deux boutonnières 48,50 curvilignes, s'étendant autour de l'axe X de rotation de la platine, respectivement dans deux secteurs sensiblement opposés diamétralement.

Une première boutonnière 48, à travers laquelle s'étend l'organe d'appui 26, est ménagée dans la rampe de réglage 38.

On notera, en se référant notamment à la figure 5, que l'organe d'appui 26 comporte une partie supérieure 26S, s'étendant au-dessus de la platine 36, munie d'une extrémité rotulante reliée à la première extrémité 22A du linguet, et une partie inférieure 26I, s'étendant en dessous de cette platine 36, emboîtée de façon coulissante dans un trou borgne 52 ménagé dans la face-support 16.

L'organe d'appui 26 est immobilisé en rotation autour de son axe Y par coopération de surfaces curvilignes complémentaires 54,56 ménagées sur lui-même et sur un épaulement délimitant la rampe de réglage 38.

Les moyens 42 d'immobilisation de la platine 36 comprennent, de préférence, une vis 58 de serrage de la platine 36 contre la face-support 16, traversant la seconde boutonnière 50 et vissée dans un trou taraudé 60 ménagé dans la face-support 16.

De préférence, les trous 52 et 60, dans lesquels sont logés respectivement l'organe d'appui 26 et la vis de serrage 58, sont sensiblement diamétralement opposés par rapport à l'axe X et décalés entre eux parallèlement à l'arbre à cames 18. De cette façon, la vis de serrage 58 est écartée de la came 24 transversalement au rayon moyen de cette came (voir figure 2). Ainsi, la position de la vis de serrage 58 est indépendante du rayon moyen de la came 24.

En se référant aux figures 1 et 2, on voit que la platine 36 comporte sur sa périphérie une encoche de manoeuvre 62 destinée à coopérer avec un outil classique 64, de forme complémentaire, destiné à déplacer la platine 36 en rotation autour de l'axe X.

En variante, l'encoche 62 peut être remplacée par une saillie de manoeuvre destinée à coopérer avec un outil complémentaire approprié.

La platine 36 est fabriquée, par exemple, par un procédé classique de frittage.

Les moyens de réglage 34 de la hauteur de l'organe d'appui 26 sont très simples à mettre en oeuvre.

Pour obtenir un réglage souhaité de cette hauteur, c'est-à-dire pour obtenir un jeu J souhaité entre le galet 28 et la came 24 avec laquelle il coopère, il suffit, tout d'abord, de desserrer la vis 58 afin de permettre la libre rotation de la platine 36 autour de l'axe X.

Puis, on fait tourner la platine 36 en emboitant l'outil 64 dans l'encoche 62. Du fait de la coopération des rampes de réglage complémentaires 38,40, l'organe d'appui 26 s'élève ou s'abaisse jusqu'à la hauteur souhaitée, selon le sens de rotation de la platine 36.

Pendant la rotation de la platine 36, l'organe d'appui 26 et la vis 58 se déplacent relativement à cette platine 36 dans les boutonnières 48,50. L'organe d'appui 26 ne se déplace relativement à la culasse 14 que longitudinalement le long de son axe Y, par coulissement dans le trou 52 de la culasse.

Après avoir réglé la hauteur de l'organe d'appui 26, on immobilise la platine 36 par serrage contre la face-support 16 au moyen de la vis 58.

On notera que la serrage de la vis 58 ne perturbe pas le réglage de l'organe d'appui 26, du fait que ce dernier est séparé de la vis 58.

On notera de plus que les axes de l'organe d'appui 26 et de la vis 58 étant décalés entre eux et, de préférence, sensiblement opposés diamétralement, le couple de serrage exercé sur la vis 58 ne produit aucun effort indésirable sur l'organe d'appui 26 ou sur le linguet 22.

L'invention ne se limite pas au mode de réalisation décrit précédemment.

En particulier, la platine 36 peut être déplaçable par translation. Dans ce cas, la rampe de réglage et les boutonnières sont rectilignes.

L'invention comporte de nombreux avantages.

En particulier, les moyens de réglage en hauteur de l'organe d'appui sont faciles d'accès.

En effet, l'organe d'appui 26 et la vis de serrage 58 étant décalés entre eux, cette dernière est dégagée de façon à faciliter l'accès à une visseuse dont le positionnement et le fonctionnement pourront être automatisés sans difficulté.

De plus, la vis 58 étant séparée de l'organe d'appui 26, le serrage de cette vis n'est pas perturbé par les oscillations du linguet 22.

## Revendications

1. Dispositif (10) de commande d'une soupape (12) de moteur de véhicule automobile, du type comprenant un arbre à cames (18) sollicitant une tige (20) de la soupape par l'intermédiaire d'un linguet (22) actionné par une came correspondante (24) de l'arbre (18), le linguet (22) comportant une première extrémité d'appui (22A) montée oscillante sur un organe d'appui (26) porté par une face-support (16) du moteur et une seconde extrémité de commande (22B) coopérant avec la tige (20) de soupape, et du type comprenant des moyens (34) de réglage en hauteur de l'organe d'appui (26) par rapport à la face-support (16), **caractérisé en ce que** l'organe d'appui (26) est monté coulissant parallèlement à sa hauteur sur la face-support (16), et **en ce que** les moyens (34) de réglage en hauteur comprennent, d'une part, une platine (36) déplaçable sensiblement perpendiculairement à la hauteur de l'organe d'appui (26), munie d'une rampe (38) de réglage en hauteur coopérant avec une rampe complémentaire (40) ménagée sur l'organe d'appui (26), et d'autre part, des moyens (42) d'immobilisation de la platine (36) par rapport à la face-support (16) dans une position de réglage souhaitée, ladite platine (36) étant montée sur la face-support (16) de manière à être déplaçable en rotation autour d'un axe (x) sensiblement parallèle à la hauteur de l'organe d'appui (22), la rampe de réglage (38) s'étendant en hélice autour de l'axe (X) de rotation de la platine.

2. Dispositif selon la revendication 1, **caractérisé en ce que** la platine (36) comporte une première boutonnière (48), traversée par l'organe d'appui (26), ménagée dans la rampe de réglage (38).

3. Dispositif selon la revendication 1 ou 2, **caractérisé en ce que** les moyens (42) d'immobilisation de la platine (36) comprennent une vis (58) de serrage de la platine contre la face-support (16), traversant une seconde boutonnière (50) de la platine et vissée dans un trou taraudé (60) ménagé dans la face-support (16).

4. Dispositif selon la revendication 3, **caractérisé en ce que** les deux boutonnières (48,50) sont curvilignes et s'étendent autour de l'axe (X) de rotation de la platine, respectivement dans deux secteurs sensiblement opposés diamétralement.

5. Dispositif selon la revendication 1 ou 4 , **caractérisé en ce que** la platine (36) comporte une face supérieure (36S) dans laquelle est ménagée la rampe de réglage (38) et une face inférieure (36I) en appui sur la face-support (16), l'axe (X) de rotation de la platine (36) étant matérialisé par un pivot (44), solidaire de la face inférieure (36I) de la platine, monté tourillonnant dans un trou (46) ménagé dans la face-support (16).

6. Dispositif selon l'une quelconque des revendications 1, 4 ou 5 **caractérisé en ce que** la platine (36) a une forme générale de disque et comporte sur sa périphérie une encoche (62) ou saillie de manoeuvre destinée à coopérer avec un outil (64) de déplacement de la platine (36) en rotation.

7. Dispositif selon l'une quelconque des revendications précédentes, **caractérisé en ce que** l'organe d'appui (26) a une forme générale cylindrique allongée suivant sa hauteur et est immobilisé en rotation autour de son axe (Y) par coopération de surfaces complémentaires (54,58) ménagées sur lui-même et sur un épaulement délimitant la rampe de réglage (38).

8. Dispositif selon la revendication 7, **caractérisé en ce que** l'organe d'appui (26) comporte une partie supérieure (265), s'étendant au-dessus de la platine (36), munie d'une extrémité rotulante reliée à la première extrémité (22A) du linguet, et une partie inférieure (26I), s'étendant en dessous de la platine (36), emboîtée de façon coulissante dans un trou (52) ménagé dans la face-support (16).

9. Dispositif selon l'une quelconque des revendications précédentes, **caractérisé en ce que** la face-support (16) est une face d'une culasse (14) du moteur.

## Claims

1. Driving arrangement (10) for a valve (12) of an automotive vehicle engine, of the type comprising a camshaft (18) which stresses a stern (20) of the valve by means of an arm (22) which is actuated by a corresponding cam (24) of the shaft (18), the arm (22) comprising a first bearing end (22A), which is mounted so as to oscillate on a bearing device (26) which is carried by a support face (16) of the engine, and a second control end (22B) which cooperates with the stem (20) of the valve, and of the type comprising means (34) of adjustment in height of the bearing device (26) with respect to the support face (16), **characterised in that** the bearing device (26) is mounted so as to slide in a parallel manner to its height on the support face (16), and **in that** the means (34) of adjustment in height comprise, on the one hand, a plate (36) which is displaceable substantially perpendicularly to the height of the bearing device (26) and is provided with an incline (38) for adjustment in height which cooperates with a complementary incline (40) which is provided on the bearing device (26) and, on the other hand, means (42) for immobilisation of the plate (36) with respect to the support face (16) in a desired adjustment position, said plate (36) being mounted on the support face (16) so as to be displaceable in rotation about an axis (x) which is substantially parallel to the height of the bearing device (22), the adjustment incline (38) extending in a helix about the axis of rotation (X) of the plate.

2. Arrangement according to claim 1, **characterised in that** the plate (36) comprises a first oblong opening (48) which is traversed by the bearing device (26) and is provided in the adjustment incline (38).

3. Arrangement according to claim 1 or 2, **characterised in that** the means (42) for immobilisation of the plate (36) comprise a screw (58) for locking the plate against the support face (16), which screw traverses a second oblong opening (50) of the plate and is screwed into a threaded hole (60) which is provided in the support face (16).

4. Arrangement according to claim 3, **characterised in that** the two oblong openings (48, 50) are curved and extend about the axis of rotation (X) of the plate, respectively in two sectors which are substantially diametrically opposite.

5. Arrangement according to claim 1 or 4, **characterised in that** the plate (36) comprises an upper face (36S) in which the adjustment incline (38) is provided and a lower face (36I) which abuts on the support face (16), the axis of rotation (X) of the plate (36) being produced by a pivot (44) which is integral with the lower face (36I) of the plate and is mounted so as to swivel in a hole (46) which is provided in the support face (16).

6. Arrangement according to any of the claims 1, 4 or 5, **characterised in that** the plate (36) has the general form of a disc and comprises on its periphery a control recess (62) or projection which is intended to cooperate with a tool (64) for displacement in rotation of the plate (36).

7. Arrangement according to any of the preceding claims, **characterised in that** the bearing device (26) has a generally cylindrical form which is elongated in the direction of its height and is immobilised in rotation about its axis (Y) by cooperation of complementary faces (54, 58) which are provided on itself and on a shoulder which delimits the adjustment incline (38).

8. Arrangement according to claim 7, **characterised in that** the bearing device (26) comprises an upper part (26S), which extends above the plate (36) and is provided with an end connected as a ball joint to the first end (22A) of the arm, and a lower part (26I) which extends below the plate (36) and is fitted in a sliding manner in a hole (52) which is provided in the support face (16).

9. Arrangement according to any of the preceding claims, **characterised in that** the support face (16) is a face of a cylinder head (14) of the engine.

## Patentansprüche

1. Vorrichtung (10) zur Steuerung eines Kraftfahrzeugmotor-Ventiles (12), mit einer Nockenwelle (18), welche einen Ventilschaft (20) mittels einer zwischenliegenden Klinke (22) belastet, die von einer zugeordneten Nocke (24) der Welle (18) betätigt wird, wobei die Klinke (22) aufweist ein erstes Stützende (22A), das schwenkbar an einem Stützteil (26) gelagert ist, welches an einer Stützfläche (16) des Motors gehalten ist, und ein zweites Steuerende (22B), das mit dem Ventilschaft (20) zusammenwirkt, und mit Mitteln (34) zum Einstellen der Höhe des Stützteils (26) relativ zu der Stützfläche (16), **dadurch gekennzeichnet, dass** das Stützteil (26) parallel zu seiner Höhe verschiebbar an der Auflagefläche (16) angebracht ist, und dass die Höheneinstellelemente (34) zum einen eine Platte (36) aufweisen, die im wesentlichen senkrecht zur Höhe des Stützteils (26) verschiebbar ist sowie mit einer Höheneinstellrampe (38) versehen ist, die mit einer an dem Stützteil (26) angeordneten Gegen-Rampe (40) zusammenwirkt, und zum anderen Mittel (42) aufweisen, um die Platte (36) relativ zu der Stützfläche (16) in einer gewünschten Einstellposition zu fixieren, wobei die Platte (36) derart auf der Stützfläche (16) montiert ist, dass sie via Rotation um eine Achse (X) verschiebbar ist, die im wesentlichen parallel zur Höhe des Stützteils (22) verläuft, wobei sich die Einstellrampe (38) wendelförmig um die Drehachse (X) der Platte erstreckt.

2. Vorrichtung nach Anspruch 1, **dadurch gekennzeichnet, dass** die Platte (36) eine erste längliche Aussparung (48) hat, die vom Stützteil (26) durchdrungen wird und in der Einstellrampe (38) angeordnet ist.

3. Vorrichtung nach Anspruch 1 oder 2, **dadurch gekennzeichnet, dass** die Fixiermittel (42) der Platte (36) eine Schraube (58) zum Pressen der Platte gegen die Stützfläche (16) aufweisen, welche Schraube durch eine zweite längliche Aussparung (50) der Platte verläuft und in eine in der Stützfläche (16) angeordnete Gewindebohrung (60) geschraubt ist.

4. Vorrichtung nach Anspruch 3, **dadurch gekennzeichnet, dass** die zwei länglichen Aussparungen (48, 50) gekrümmt sind und sich jeweils in zwei im wesentlichen diametral gegenüberliegenden Bogenstücken um die Drehachse (X) der Platte herum erstrecken.

5. Vorrichtung nach Anspruch 1 oder 4, **dadurch gekennzeichnet, dass** die Platte (36) aufweist eine obere Fläche (36S), in welcher die Einstellrampe (38) angeordnet ist, und eine untere Fläche (36I), die auf der Stützfläche (16) aufliegt, wobei die Drehachse (X) der Platte (36) von einem Zapfen (44) gebildet wird, der einstückig an der unteren Fläche (36I) der Platte angeformt ist und der drehbar in eine in der Stützfläche (16) angeordnete Bohrung (46) eingesetzt ist.

6. Vorrichtung nach einem der Ansprüche 1, 4 oder 5, **dadurch gekennzeichnet, dass** die Platte (36) in der Grundform scheibenförmig ist und auf ihrem Umfang eine Handhabungskerbe (62) oder einen Handhabungsvorsprung aufweist, die/der dazu vorgesehen ist, um mit einem Werkzeug (64) zur Drehverschiebung der Platte (36) zusammenzuwirken.

7. Vorrichtung nach einem der vorhergehenden Ansprüche, **dadurch gekennzeichnet, dass** das Stützteil (26) in der Grundform die Gestalt eines in Richtung seiner Höhe langgestreckten Zylinders hat und um seine Achse (Y) mittels des Zusammenwirkens der Gegenflächen (54, 58), die an ihm selbst und an einem der Einstellrampe (38) begrenzenden Absatz vorgesehen sind, drehfest ist.

8. Vorrichtung nach Anspruch 7, **dadurch gekennzeichnet, dass** das Stützteil (26) aufweist einen oberen Abschnitt (26S), der sich oberhalb der Platte (36) erstreckt und der mit einem Kugelgelenk-Abschluss versehen ist, der mit dem ersten Stützende (22A) der Klinke verbunden ist, und einen unteren Abschnitt (26I), der sich unterhalb der Platte (36) erstreckt und der in einer Bohrung (52) verschiebbar aufgenommen ist, die in der Platte (16) vorgesehen ist.

9. Vorrichtung nach einem der vorhergehenden Ansprüche, **dadurch gekennzeichnet, dass** die Stützfläche (16) eine Fläche von einem Zylinderkopf (14) des Motors ist.
